# EUROPÄISCHE PATENTANMELDUNG

(11) **EP 0 355 729 A1**
(43) Veröffentlichungstag der Anmeldung: **28.02.1990**
(21) Anmeldenummer: 89115242.3
(22) Anmeldetag: 18.08.1989
(51) Int. Cl.: F01N 7/08, F01N 3/20

(54) **Abgasanlage einer mehrzylindrigen Brennkraftmaschine**

(30) Priorität: 23.08.1988 DE 3828599
(71) Anmelder: Bayerische Motoren Werke Aktiengesellschaft, 80788 München (DE)
(72) Erfinder: Rieser, Michael, D-8000 München 40 (DE); Kraus, Norbert, D-8906 Gersthofen (DE); Dusl, Kurt, D-8069 Schweitenkirchen (DE)

(57) **Zusammenfassung**

Bei einer zweiflutigen Abgasanlage mit einem Katalysator (3) werden die beiden Abgasströme (7a, 7b) zunächst in einem Mischrohr (9) nebeneinanderliegend zusammengeführt, um anschließend daran dieses Mischrohr (9) in übereinanderliegenden Rohren (11a, 11b) wieder zu verlassen. Diese übereinanderliegenden Rohre (11a, 11b) münden nebeneinanderliegend in ein gemeinsames Katalysatorgehäuse (3). Diese Anordnung gewährleistet eine homogene Abgasverteilung über dem Katalysator-Querschnitt. Eine lange Mischstrecke ist hiermit nicht erforderlich; darüber hinaus ist es ausreichend, eine Lambda-Sonde (13) lediglich in einem (11b) der beiden vom Mischrohr (9) zum Katalysator (3) führenden Rohr (e) vorzusehen.

## Beschreibung

Die Erfindung bezieht sich auf eine Abgasanlage nach dem Oberbegriff des Anspruchs 1, wobei selbstverständlich auch ein einziger Zylinder unter den Begriff der Zylindergruppe fällt. Auch läßt sich der allgemeine Erfindungsgedanke auch auf eine größere Zahl von Zylindergruppen-Abgasströmen übertragen.

Das technologische Umfeld zur vorliegenden Erfindung ist in der DE-OS 27 25 943 sowie der DE-OS 27 25 944 beschrieben.
Die Abgase der einzelnen Zylinder einer Brennkraftmaschine werden üblicherweise vor dem Eintreten in eine Abgasreinigungsvorrichtung zusammengeführt. Dabei stellen insbesondere die als Dreiweg-Katalysatoren ausgebildeten Abgasreinigungsvorrichtungen zur Erzielung einer möglichst vollständigen Abgasnachbehandlung bzw. erfolgreichen Konvertierung schädlicher Bestandteile hohe Anforderungen an den ihnen zugeführten Abgasstrom. Aus diesem Grunde wird der Brennkraftmaschine ein dem stöchiometrischen Luft-/Kraftstoffverhältnis entsprechendes Gemisch zugeführt. Zur Regelung dieses Gemisches ist ein in den Abgasstrom hineinragender Sauerstoffühler vorgesehen.

An mehrzylindrigen Brennkraftmaschinen können sich - beispielsweise aufgrund von Toleranzen im Gemischbildungssystem - die Abgase der einzelnen Zylinder hinsichtlich ihrer Zusammensetzung unterscheiden. Um dennoch eine möglichst erfolgreiche Schadstoff-Konvertierung im Katalysator zu erzielen, wird bei der Zusammenführung der einzelnen Zylinder-Abgasströme eine möglichst intensive Vermischung angestrebt, um eine homogene Abgasverteilung über dem Katalysator-Querschnitt zu gewährleisten. Dazu sind jedoch lange Mischstrecken erforderlich, welche dem bekannten Erfordernis, den Katalysator aus Temperaturgründen möglichst nahe an der Brennkraftmaschine anzuordnen, entgegenstehen. Ferner bedingt eine derartige lange Mischstrecke ein Zusammenführen der einzelnen Zylinder-Abgasströme bereits kurz hinter der Brennkraftmaschine, was sich jedoch störend auf die Gasdynamik in der Abgasanlage auswirkt und somit die von der Brennkraftmaschine erbrachte Leistung herabsetzt. Um jenen Nachteil zu vermeiden, schlägt die DE-OS 27 25 943 vor, die einzelnen Abgasströme auch über den Katalysator hinaus getrennt zu führen. Damit jedoch tritt das oben geschilderte Problem der für die einzelnen Zylinder oder Zylindergruppen verschiedenartigen Abgaszusammensetzung deutlich verstärkt zum Vorschein; eine erfolgreiche Schadstoff-Konvertierung ist mit jener Lösung nicht möglich. In Ermangelung einer langen Mischstrecke schafft auch der in der DE-OS 27 25 944 gemachte Vorschlag, den Sauerstoffühler unmittelbar nach dem letzten Auspuffkrümmer so einzusetzen, daß dieser von einem repräsentativen Gasgemisch aller Zylinder beaufschlagt wird, hier keine Abhilfe.

Aufgabe der vorliegenden Erfindung ist es, eine Abgasanlage einer mehryzlindrigen Brennkraftmaschine aufzuzeigen, mit Hilfe derer das Abgas einer insbesondere katalytischen Abgasreinigungsvorrichtung über deren Querschnitt homogen verteilt zugeführt wird. Diese Aufgabe wird durch die kennzeichnenden Merkmale des ersten Anspruchs gelöst.

Anstelle einer langen Mischstrecke genügt hierzu ein kurzes Mischrohr, in welchem die beiden Abgasströme beispielsweise bei einer Fahrzeug-Abgasanlage bei Betrachtung von oben nebeneinanderliegend zusammengeführt werden, um danach dieses relativ kurze Mischrohr über zwei im wesentlichen übereinander liegende Rohre wieder zu verlassen. Die nebeneinander in das Mischrohr eintretenden Abgasströme werden somit jeweils quasi halbiert und verlassen das Mischrohr mit dem jeweils anderen hälftigen Abgasstrom. Zwar wurde aus der DE-OS 37 40 238 eine Abgasanlage für Brennkraftmaschinen mit zwei Zylinderbänken bekannt, welche ebenfalls nach diesem sog. Verteilerprinzip arbeitet, jedoch weist diese bekannte Abgasanlage kein gemeinsames Mischrohr auf.

Versuche haben ergeben, daß mit einer alleinig nach dem Verteilerprinzip arbeitenden Abgasanlage nur in wenigen Fällen bzw. Betriebspunkten der Brennkraftmaschine befriedigende Ergebnisse erzielt werden können. Insbesondere bei gebogenen Rohrverläufen sind die Abgasmassenströme beispielsweise durch Zentrifugalkrafteinfluß derart asymmetrisch über den Rohrquerschnitten verteilt, daß unter Zuhilfenahme des reinen Verteilerprinzipes keine homogene Verteilung über dem Katalysator-Querschnitt sichergestellt ist. Erfindungsgemäß werden deshalb die beiden Abgasströme zunächst in einem Mischrohr zusammengeführt, welches jedoch äußerst kurz gehalten werden kann. Dieses insbesondere geradlinig verlaufende Mischrohr führt zu einer Vergleichmäßigung des Abgasmassenstromes über dem Rohrquerschnitt und ermöglicht somit erst eine wirkungsvolle Anwendung des Verteilerprinzipes.

Da mit den kennzeichnenden Merkmalen des ersten Patentanspruches sichergestellt ist, daß sich in den beiden vom Mischrohr zur Abgasreinigungsvorrichtung führenden Rohren Abgas gleicher Zusammensetzung befindet, ist es gemäß Anspruch 2 ausreichend, eine Lambda-Sonde zur Ermittlung des Sauerstoff-Restgehaltes lediglich in einem der beiden Rohre vorzusehen. Aufwendige sog. Übersprechstellen sind somit nicht mehr erforderlich.

Während die Merkmale des dritten Anspruchs den Bauraum einer erfindungsgemäßen Abgasanlage reduzieren, bieten die Merkmale des Anspruchs 4 insbesondere fertigungstechnische Vereinfachungen. Derartige Isolationsumhüllungen sind an sich bekannt und sollen eine zu intensive Wärmeabstrahlung verhindern.

Im folgenden wird die Erfindung anhand einer Prinzipskizze (Fig. 1) näher erläutert. Fig. 2 zeigt den Teilschnitt A-A aus Fig. 1.

Die Abgase einer sechszylindrigen Brennkraftmaschine 1 werden über eine in ihrer Gesamtheit mit 2 bezeichnete Abgasanlage einer Abgasreinigungsvorrichtung (Katalysator) 3 zugeführt. Jeweils drei Zylinder der Brennkraftmaschine sind zu Zylindergruppen 5a, 5b zusammengefaßt, deren Abgasströme über Hosenrohre 7a, 7b einem Mischrohr 9 zugeführt werden und dabei gemäß der gezeigten Projektion nebeneinanderliegend in dieses Mischrohr 9 eintreten.

Der zusammengeführte Abgasstrom verläßt das Mischrohr 9 über zwei Rohre 11a, 11b, welche in dieser Projektion übereinanderliegend angeordnet sind. Wieder nebeneinan derliegend münden diese Rohre im Gehäuse des Katalysators 3, wobei stromauf der Mündung im Rohr 11b eine Lambda-Sonde 13 vorgesehen ist.

Mit dieser Gestaltung der Abgasanlage 2 ist sichergestellt, daß der Katalysator 3 über seinem Querschnitt mit Abgas gleicher Zusammensetzung beaufschlagt wird. Beispielsweise aufgrund von Toleranzen im Gemischbildungssystem können nämlich die Abgase der einzelnen Zylinder bzw. Zylindergruppen 5a, 5b von unterschiedlicher Zusammensetzung sein. Für eine optimale Konvertierung der Schadstoffe ist es jedoch erforderlich, dem Katalysator das Abgas über dem Querschnitt homogen verteilt zuzuführen. Erforderlich ist somit eine intensive Vermischung der beiden in den Hosenrohren 7a, 7b geführten Abgasströme.

Realisiert wird diese optimale Vermischung durch Anwendung einer an sich bekannten Mischstrecke in Form des Mischrohres 9 - dieses kann jedoch gegenüber dem Stand der Technik deutlich kürzer ausgeführt sein - in Verbindung mit dem Verteilerprinzip, wonach die nebeneinander in das Mischrohr 9 eintretenden Abgasströme dieses über die übereinanderliegenden Rohre 11 wieder verlassen.

Die damit erzielbaren Ergebnisse liegen deutlich über denen einer herkömmlichen Mischstrecke und erlauben die Anwendung des Verteilerprinzipes nicht nur in wenigen Ausnahmefällen, sondern über dem gesamten Betriebsbereich einer Brennkraftmaschine sowie darüber hinaus auch bei gebogen verlaufenden Abgasrohren. Vorteilhafterweise läßt sich das Verteilerprinzip durch Vorsehen des kurzen Mischrohres 9 sowohl konstruktiv als auch fertigungstechnisch vereinfacht realisieren.

Ist die erfindungsgemäße Abgasanlage in einem Kraftfahrzeug vorgesehen, so empfiehlt es sich, den erforderlichen Bauraum dadurch zu beschränken, daß die nebeneinanderliegenden und/oder übereinanderliegenden Rohre von ovalem oder halbkreisförmigem Querschnitt sind. Fertigungstechnische Vereinfachungen ergeben sich zusätzlich, wenn insbesondere die beiden vom Mischrohr zur Abgasreinigungsvorrichtung führenden Rohre eine gemeinsame Isolationsumhüllung aufweisen.

## Patentansprüche

1. Abgasanlage einer mehrzylindrigen Brennkraftmaschine mit einer insbesondere katalytischen Abgasreinigungsvorrichtung, wobei die Abgasströme zweier Zylindergruppen vor dem Eintritt in die Abgasreinigungsvorrichtung zusammengeführt sind,
dadurch gekennzeichnet, daß die Abgasströme in einem Mischrohr (9) in einer Projektion nebeneinanderliegend zusammengeführt sind und daß vom Mischrohr ausgehend zwei in dieser Projektion im wesentlichen übereinanderliegende Rohre (11a, 11b) zur Abgasreinigungsvorrichtung (3) führen.

2. Abgasanlage nach Anspruch 1 mit einer Lambda-Sonde,
dadurch gekennzeichnet, daß die Lamda-Sonde (13) in einem der vom Mischrohr (9) zur Abgasreinigungsvorrichtung (3) führenden Rohre (11) vorgesehen ist.

3. Abgasanlage nach Anspruch 1 oder 2,
dadurch gekennzeichnet, daß die nebeneinanderliegenden und/oder übereinanderliegenden Rohre (7 bzw. 11) von ovalem oder halbkreisförmigem Querschnitt sind.

4. Abgasanlage nach einem der vorangegangenen Ansprüche,
dadurch gekennzeichnet, daß die beiden vom Mischrohr (9) zur Abgasreinigungsvorrichtung (3) führenden Rohre (11) eine gemeinsame Isolationsumhüllung aufweisen.
